# EUROPÄISCHE PATENTSCHRIFT

(11) **EP 3 879 056 B1**
(45) Veröffentlichungstag und Bekanntmachung des Hinweises auf die Patenterteilung: **09.04.2025**
(21) Anmeldenummer: 21161806.1
(22) Anmeldetag: 10.03.2021
(51) Int. Cl.: E05D 11/00, E05D 5/02

(54) **ABDECKELEMENT FÜR EIN GELENKBAND UND ENTSPRECHENDES GELENKBAND**
COVER ELEMENT FOR A HINGE AND CORRESPONDING HINGE
ÉLÉMENT DE RECOUVREMENT POUR UNE CHARNIÈRE ET CHARNIÈRE CORRESPONDANTE

(30) Priorität: 13.03.2020 DE 202020101419 U
(43) Veröffentlichungstag der Anmeldung: 15.09.2021
(73) Patentinhaber: Bohle AG, 42781 Haan (DE)
(72) Erfinder: WINDMANN, Frank, 40764 Langenfeld (DE)
(74) Vertreter: Michalski Hüttermann & Partner Patentanwälte mbB

(56) Entgegenhaltungen:
- EP-A2- 1 253 273
- DE-U1- 202012 001 745
- GB-A- 2 481 912
- US-A1- 2004 098 835
- US-A1- 2004 261 222
- US-A1- 2008 104 799

## Beschreibung

Die Erfindung betrifft ein Abdeckelement für ein Gelenkband, welches zumindest einen zu verkleidenden Gelenkband-Bereich aufweist, in dem sacklochartige Ausnehmungen ausgebildet sind, wobei das Abdeckelement einen flächigen Grundkörper zur äußeren Verkleidung des Gelenkband-Bereichs aufweist.

Die Erfindung betrifft weiterhin ein Gelenkband, insbesondere für eine Tür, mit (i) mindestens einem Gelenkachsenelement, (ii) einem ersten Bandteil und einem zweiten Bandteil, die über das mindestens eine Gelenkachsenelement scharnierartig miteinander verbunden sind und (iii) mindestens einem Abdeckelement mit einem flächigen Grundkörper zur äußeren Verkleidung eines jeweiligen Gelenkband-Bereichs, wobei in dem zu verkleidenden Gelenkband-Bereich des jeweiligen Bandteils sacklochartige Ausnehmungen ausgebildet sind.

Üblicherweise bestehen Gelenkbänder wie zum Beispiel Duschtürbänder aus einer Anordnung von Funktionsbauteilen wie Bandteilen, die z.B. den Anschluss an einem Festteil (Wand, Glastrennwand) gewährleisten, Bandteilen, die das Türblatt festhalten, Gelenkachsenelementen, die die Drehbewegung ermöglichen oder Teilen, die eine Nulllagenrückstellung realisieren. Zumindest einige dieser Funktionsbauteile werden nach Montage mit dekorativen (z.B. glanzverchromten) Abdeckelementen, auch Cover genannt, abgedeckt/verkleidet.

Eine marktübliche Möglichkeit, das jeweilige Abdeckelement/Cover zu befestigen, ist das Einbringen einer Rastnase und eines Hinterschnittes in das Abdeckelement/Cover sowie die Realisierung eines Kugeldruckstückes am Bandkörper.

Allerdings sind die dekorativen Abdeckelemente/Cover alleine für ein gefälliges Aussehen nicht entscheidend. Wichtig ist die optisch genaue Positionierung der Abdeckelemente/Cover zueinander bzw. zu den sichtbaren Oberflächen der Funktionsbauteile. Hierbei ist insbesondere die Realisierung kleiner Spaltmaße wünschenswert. Weiterhin spielt die Positionierung der Abdeckelemente/Cover des jeweiligen Festteils und des Beweglichen teils zueinander eine Rolle.

Mit den marktüblichen Kugeldruckstücklösungen lässt sich eine ausreichend genaue Positionierung der Abdeckelemente/Cover nicht erreichen. Insbesondere ist hierbei zu beachten, dass die Cover auf dem beweglichen Bandteil zuverlässig hinreichend viel Abstand zu den festen Bandkörperteilen haben, damit es bei Bewegung des Bandes nicht zu Bauteilkollisionen kommt und die Abdeckelemente/Cover abgeschert werden.

Mit Klebepads lässt sich je nach Geschick des einbauenden Handwerkers zwar eine recht genaue Positionierung der Abdeckelemente/Cover erreichen, jedoch ist die Montage der Abdeckelemente/Cover damit vergleichsweise aufwändig, zudem ist die Dauerhaltbarkeit der Klebeverbindung unter dem Einfluss der Anwendung "Dusche", also der Einfluss von Wasser, Wasserdampf, Seife, Reinigungsmittel, etc., zumindest fragwürdig.

DE 20 2012 001745 U1 betrifft eine Verbindungsvorrichtung einer Trennwand, insbesondere Duschtrennwand, welche wenigstens eine Scheibe aufweist, enthaltend einen Verbindungskörper und eine mit der Scheibe verbundene Platte, wobei ein Klebeadapter vorgesehen ist, welcher einerseits die Platte und andererseits einen Kopplungskörper aufweist, wobei die Platte mittels Klebemittel mit der Scheibe verbunden ist, dass der Verbindungskörper eine Ausnehmung aufweist und dass der auf der anderen Seite der Platte angeordnete Kopplungskörper in die Ausnehmung des Verbindungskörpers eingreift und in dieser festgelegt ist.

Die Druckschrift EP 2 722 472 A2 zeigt ein Gelenkband für eine Pendeltür, genauer gesagt eine Dusch-Pendeltür, mit (i) mindestens einem Gelenkachsenelement, (ii) einem ersten Bandteil und einem zweiten Bandteil, die über das mindestens eine Gelenkachsenelement scharnierartig miteinander verbunden sind und (iii) Abdeckelementen mit einem jeweiligen flächigen Grundkörper zur äußeren Verkleidung eines jeweiligen Gelenkband-Bereichs, wobei in den zu verkleidenden Gelenkband-Bereichen des jeweiligen Bandteils Zugangslöcher ausgebildet sind, über die Stellschrauben betätigt werden können. Die Abdeckelemente sind über kleine Stifte mit den jeweiligen Bandteilen verbunden. Die Abdeckelemente sind dabei auf diesen kleinen Stiften aufgeclipst, wobei die kleinen Stifte insbesondere federbelastet sind.

Es ist Aufgabe der Erfindung ein Abdeckelement für ein Gelenkband und ein entsprechendes Gelenkband anzugeben, bei denen eine präzise Ausrichtung des jeweiligen Abdeckelements am Gelenkband einfach und dauerhaft realisierbar ist.

Die Lösung der Aufgabe erfolgt erfindungsgemäß durch die Merkmale der unabhängigen Ansprüche. Bevorzugte Ausgestaltungen der Erfindung sind in den Unteransprüchen angegeben, die jeweils einzeln oder in Kombination einen Aspekt der Erfindung darstellen können.

Bei dem erfindungsgemäßen Abdeckelement für ein Gelenkband mit zumindest einem zu verkleidenden Gelenkband-Bereich, in dem sacklochartige Ausnehmungen ausgebildet sind, welches einen flächigen Grundkörper zur äußeren Verkleidung des Gelenkband-Bereichs aufweist, sind domförmig vorspringenden Strukturen zum Einstecken in die sacklochartigen Ausnehmungen und an den domförmig vorspringenden Strukturen befestigte elastische O-Ringe vorgesehen, über die jeweils ein umfänglicher Kontakt zwischen der jeweiligen sacklochartigen Ausnehmung (des Bandteilbereichs) und der darin eingesteckten vorspringenden Struktur (des Abdeckelements) erfolgt. Mit anderen Worten erfolgt die genaue Ausrichtung von zu verkleidender Gelenkband-Komponente relativ zum Abdeckelement über diese elastischen O-Ringe.

Durch die erfindungsgemäße Lösung können auch in dem zu verkleidenden Gelenkband-Bereich sowieso vorhandene sacklochartige Ausnehmungen (bei dem im eingangs erwähnten Dokument EP 2 722 472 A2 gezeigten Gelenkband beispielsweise die Zugangslöcher für die Stellschrauben) zur Befestigung des Abdeckelements genutzt werden.

Gemäß einer bevorzugten Ausgestaltung des erfindungsgemäßen Abdeckelements ist vorgesehen, dass zumindest eine, insbesondere jedoch jede, der domförmig vorspringenden Strukturen eine Ringnut aufweist, in der ein Teil des jeweiligen elastischen O-Rings einliegt. Der elastische O-Ring ist somit an den vorspringenden Strukturen der Ringnut des Abdeckelements angeordnet und wird beim Austausch des Abdeckelements in der Regel mit ausgetauscht.

Mit Vorteil ist vorgesehen, dass die domförmig vorspringenden Strukturen einstückig mit dem flächigen Grundkörper ausgebildet sind. Dabei sind die domförmig vorspringenden Strukturen insbesondere durch spanendes Nachbearbeiten eines entsprechenden Rohlings des Abdeckelements erstellt.

Bei dem erfindungsgemäßen Gelenkband, welches insbesondere ein Gelenkband für eine Tür ist und welches (i) mindestens ein Gelenkachsenelement, (ii) ein erstes Bandteil und ein zweites Bandteil, die über das mindestens eine Gelenkachsenelement scharnierartig miteinander verbunden sind, und (iii) mindestens ein Abdeckelement mit einem flächigen Grundkörper zur äußeren Verkleidung eines jeweiligen Gelenkband-Bereichs umfasst, wobei in dem zu verkleidenden Gelenkband-Bereich des jeweiligen Bandteils und/oder Gelenkachsenelements sacklochartige Ausnehmungen ausgebildet sind, ist vorgesehen, dass das entsprechende Abdeckelement domförmig vorspringende Strukturen zum Einstecken in die sacklochartigen Ausnehmungen aufweist, wobei der umfängliche Kontakt zwischen der jeweiligen Ausnehmung und der darin eingesteckten vorspringenden Struktur über einen elastischen O-Ring erfolgt. Mit anderen Worten erfolgt die genaue Ausrichtung von zu verkleidender Gelenkband-Komponente relativ zum Abdeckelement über diese elastischen O-Ringe. Der zu verkleidende Gelenkband-Bereich kann dabei ein Bereich eines der Bandteile oder ein Bereich des Gelenkachsenelements sein.

Gemäß einer bevorzugten Ausgestaltung des erfindungsgemäßen Gelenkbands ist vorgesehen, dass das Abdeckelement oder mindestens eines der Abdeckelemente ein vorstehend genanntes Abdeckelement ist.

Gemäß einer weiteren bevorzugten Ausgestaltung des erfindungsgemäßen Gelenkbands sind die sacklochartigen Ausnehmungen und die entsprechenden domförmig vorspringenden Strukturen derart ausgestaltet, dass sie das jeweilige Bandteil oder Gelenkachsenelement einerseits und das entsprechende Abdeckelement andererseits über die jeweiligen elastischen O-Ringe bezüglich der Einsteckrichtung kraft- und/oder formschlüssig verbinden. Mit anderen Worten erfolgt über den jeweiligen elastischen O-Ring auch die feste Verbindung Bandteil-Abdeckelement.

Prinzipiell ist es denkbar, dass die O-Ringe in den sacklochartigen Ausnehmungen befestigt sind. Gemäß noch einer weiteren bevorzugten Ausgestaltung des erfindungsgemäßen Gelenkbands ist jedoch vorgesehen, dass zumindest eine, insbesondere jede, der domförmig vorspringenden Strukturen eine Ringnut aufweist, in der ein Teil des jeweiligen elastischen O-Rings einliegt. Der elastische O-Ring ist an den vorspringenden Strukturen des Abdeckelements angeordnet und wird beim Austausch des Abdeckelements mit ausgetauscht.

Weiterhin ist bezüglich des Gelenkbandes bevorzugt vorgesehen, dass in zumindest einer, insbesondere jeder, der sacklochartigen Ausnehmungen zumindest eine Nasenstruktur des entsprechenden Bandteils oder Gelenkachsenelements hineinragt, die derart ausgebildet ist, dass sie bei eingesteckter domförmig vorspringender Struktur den O-Ring hintergreift. Auf diese Weise kommt es zu einem definierten Formschluss bei der Verbindung.

Schließlich ist bezüglich des Gelenkbandes mit Vorteil vorgesehen, dass das Abdeckelement oder zumindest eines der Abdeckelemente das entsprechende Bandteil oder Gelenkachsenelement seitlich übergreift. Dazu weist das Abdeckelement beispielsweise einen vorspringenden Rand auf.

Nachfolgend wird die Erfindung unter Bezugnahme auf die anliegenden Zeichnungen anhand von bevorzugten Ausführungsbeispielen exemplarisch erläutert, wobei die nachfolgend dargestellten Merkmale sowohl jeweils einzeln als auch in Kombination einen Aspekt der Erfindung darstellen können. Es zeigen:
Fig. 1 die Teile eines Abdeckelements für ein Gelenkband gemäß einer bevorzugten Ausgestaltung der Erfindung,
Fig. 2 einen Ausschnitt des Abdeckelements für ein Gelenkband gemäß einer bevorzugten Ausgestaltung der Erfindung,
Fig. 3 die Teile eines Gelenkbandes gemäß einer bevorzugten Ausgestaltung der Erfindung,
Fig. 4 die Verbindung zwischen Abdeckelement und entsprechendem Band-Teil des Gelenkbandes in einer Schnittdarstellung und
Fig. 5 ein komplettes Gelenkband gemäß einer bevorzugten Ausgestaltung der Erfindung.

In der Fig. 1 ist ein Abdeckelement 10 für ein in den Figuren 3 und 5 gezeigtes Gelenkband 12 gezeigt. Das hier gezeigte Abdeckelement 10 weist einen flächigen Grundkörper 14 auf, der aufgrund einer Ausnehmung 16 grob C- bzw. U-förmig ausgestaltet ist. Generell kann das Abdeckelement 10 jedoch auch eine andere Form aufweisen. Auf der hier in Fig. 1 gezeigten einen Seite 18 (Innenseite) des Abdeckelements 10 bzw. dessen Grundkörpers 14 sind mehrere (im Beispiel vier) domförmig vorspringende Strukturen 20 (kurz: Dome) ausgebildet. Die domförmig vorspringenden Strukturen 20 sind beabstanded von einander über die Fläche des Grundkörpers 14 verteilt angeordnet. Jede dieser vorspringenden Strukturen 20 hat grob die Form eines Zylinders. Die domförmig vorspringenden Strukturen 20 sind dabei einstückig mit dem flächigen Grundkörper 14 ausgebildet. Das Abdeckelement 10 umfasst weiterhin eine der Zahl der domförmig vorspringenden Strukturen 20 entsprechende Zahl an elastischen O-Ringen 22, die hier in Fig. 1 separat dargestellt sind. Jede der domförmig vorspringenden Strukturen 20 weist eine Ringnut 24 auf, in der ein Teil des jeweiligen elastischen O-Rings 22 einliegen kann. Die jeweilige Ringnut 24 ist dabei in der Mantelfläche der Zylinderform der entsprechenden domförmig vorspringenden Struktur 20 ausgebildet und umläuft diese vollumfänglich.

Das Abdeckelement 10 weist weiterhin im Randbereich des flächigen Grundkörpers 14 auf der einen Seite einen vorspringenden Rand 26 auf. Dieser vorspringende Rand 26 ist fast vollumfänglich vorhanden, lediglich im Bereich der Ausnehmung 16 gibt es keinen solchen Rand 26.

Die Fig. 2 zeigt nun einen Ausschnitt des kompletten Abdeckelements 10, bei dem die elastischen O-Ringe 22 in den Ringnuten 24 einliegen, wodurch sie an den domförmig vorspringenden Strukturen 20 gehalten werden bzw. befestigt sind.

Die Fig. 3 zeigt die Teile des in Zusammenhang mit der Fig. 1 bereits erwähnten Gelenkbandes 12 sowie einen als Glastürflügel ausgebildeten Türflügel 28, an dem das Gelenkband 12 per Klemmung befestigt ist.

Das hier gezeigte Gelenkband 12 ist ein Gelenkband 12 für eine Pendeltür, genauer gesagt für eine Dusch-Pendeltür. Das Gelenkband 12 umfasst die folgenden Baugruppen von Funktionsbauteilen: ein Gelenkachsenelement 30, ein erstes Bandteil 32 und ein zweites Bandteil 34, die über das Gelenkachsenelement 30 scharnierartig miteinander verbunden sind, sowie Abdeckelementen 10 mit flächigen Grundkörpern 14 zur äußeren Verkleidung jeweiliger Gelenkband-Bereiche 36 der einzelnen Bandteile 32, 34 und/oder auch des Gelenkachsenelements 30. Die hier gezeigten Bandteile 32, 34 dienen jeweils einer Klemmung und das Gelenkachsenelement 30 einer Gelenkfunktion.

Eines der Abdeckelemente 10 ist noch nicht montiert und soll im Folgenden exemplarisch genauer betrachtet werden. Dieses Abdeckelementen 10 ist das in den Figuren 1 und 2 gezeigte Abdeckelementen 10, welches einen zu verkleidenden Gelenkband-Bereich 36 des ersten Bandteils 32 abdecken/verkleiden soll. In dem zu verkleidenden Gelenkband-Bereich 36 sind sacklochartige Ausnehmungen 38 ausgebildet. Die Zahl und Anordnung dieser sacklochartigen Ausnehmungen 38 entspricht der Zahl und Anordnung der domförmig vorspringenden Strukturen 20 des Abdeckelements 10.

Die domförmig vorspringende Strukturen 20 des Abdeckelements 10 sind zum Einstecken in die sacklochartigen Ausnehmungen 38 im zu verkleidenden Gelenkband-Bereich 36 des entsprechenden Bandteils 32, 34, hier also des ersten Bandteils 32, vorgesehen. Über die Abdeckelemente 10 werden nach der Montage einige Bereiche der Funktionsbauteile abgedeckt, sodass nur die dekorative (z.B. glanzverchromte) andere Seite 40, also die nach Montage sichtbare Außenseite, des jeweiligen Abdeckelements (Covers) sichtbar ist.

Der umfängliche Kontakt zwischen der jeweiligen sacklochartigen Ausnehmung 38 und der darin eingesteckten domförmig vorspringenden Struktur 20 erfolgt über den entsprechenden elastischen O-Ring 22. Diese Situation ist in den Figuren 4 und 5 dargestellt.

Die Fig. 4 zeigt dabei die Verbindung zwischen Abdeckelement 10 und entsprechendem Band-Teil 32, 34 des Gelenkbandes 12 in einer Schnittdarstellung. Dabei ist nur ein Ausschnitt des Bandteils 32 mit einer sacklochartigen Ausnehmung 38 und einer darin eingesteckten domförmig vorspringenden Struktur 20 des Abdeckelements 10 dargestellt. Der elastische O-Ring 22 liegt, wie bereits erwähnt, in der Ringnut 24 der entsprechenden domförmig vorspringenden Struktur 20 ein. Die sacklochartige Ausnehmung 38 und die entsprechende domförmig vorspringende Struktur 20 sind derart auf einander abgestimmt ausgestaltet, dass sie das jeweilige Bandteil 32, 34 und das entsprechende Abdeckelement 10 über den entsprechenden elastischen O-Ring 22 bezüglich der Einsteckrichtung kraft- und formschlüssig verbinden. Für den Formschluss weist der entsprechende Bandteil 32, 34 eine oder mehrere Nasenstrukturen 42 auf, die in die sacklochartigen Ausnehmung 38 derart hineinragt/hineinragen, dass sie bei eingesteckter domförmig vorspringender Struktur 20 den O-Ring 22 hintergreift und so für den entsprechenden Formschluss sorgt.

Die Fig. 5 zeigt schließlich das komplette Gelenkband 12, bei dem alle abzudeckende bzw. zu verkleidende Gelenkband-Bereiche 36 von Abdeckelementen 10 abgedeckt bzw. mittels dieser Abdeckelemente 10 verkleidet sind.

Nachfolgend wird die erfindungsgemäße Lösung sowie deren Vorteile noch einmal mit anderen Worten beschrieben. Bei dieser Lösung ist eine sehr genaue Positionierung der Abdeckelemente 10 (Cover) zueinander sowie bezogen auf die Funktionsbauteile des Gelenkbandes 12 ermöglicht, wobei die Abdeckelemente 10 gleichzeitig sehr einfach zu montieren sind.

Dazu muss zunächst auf das übliche Herstellungsverfahren von Duschtürbändern eingegangen werden. Üblicherweise werden die Bauteile von Duschtürbändern zunächst im Urformverfahren hergestellt (z.B. Warmpressen, Gießen) und dann durch eine spanende Nacharbeit mit weiteren Funktionskonturen bzw. punktuell präziseren Abmaßen versehen. Auf die Art wird beispielsweise auch die Coverbefestigung mittels Druckstück realisiert.

In der vorliegenden Lösung werden bei der spanenden Nacharbeit auf der Innenseite (Seite 18) der jeweiligen Abdeckelemente 10 die domförmig vorspringenden Strukturen 20 (kurz: Dome) mit der Nut 24 hergestellt, die im Rohling des Abdeckelements 10 mit Übermaß schon vorhanden sind. Auf diese Dome 20 wird jeweils ein O-Ring 22 aufgesetzt. Entsprechende O-Ringe 22 sind in diesen Abmaßen als Massenprodukt auch mit weit ausreichender chemischer Beständigkeit erhältlich.

In die jeweiligen Gegenstücke der Bandteile 32, 34 sind die sacklochartigen Ausnehmungen 38 als Bohrungen eingebracht, die mit dem kleinen Hinterschnitt (Nasenstruktur 42) versehen sind. Auch diese Bohrungen werden im Zusammenhang mit der spanenden Bearbeitung präzise eingebracht. Darüber hinaus verfügen die Funktionsbauteile der Bandteile 32, 34 und/oder des Gelenkachsenelements 30 über hinreichend präzise gefertigte Geometrien, die ein genaues Zuordnen der Bauteile zueinander, auch zu den jeweils durch die Glasscheibe gegenüberliegenden, ermöglichen.

Die Abdeckelemente 10 werden nun auf die jeweiligen Funktionsbauteile des jeweiligen Bandteils 32, 34 bzw. Gelenkachsenelements 30 aufgesteckt. Der O-Ring 22 verformt sich dabei elastisch und rastet in den Hinterschnitt 42 der Bohrung 38 auf dem Funktionsbauteil ein.

Grundsätzlich lassen sich die Abdeckelemente 10 so bei Bedarf auch wieder abnehmen, z.B. zu Reinigungs- oder Wartungszwecken, oder um sie gegen Abdeckelemente 10 mit anderer dekorativer Oberfläche auszutauschen.

### Bezugszeichen

- 10: Abdeckelement
- 12: Gelenkband
- 14: flächiger Grundkörper
- 16: Ausnehmung
- 18: Seite
- 20: domförmig vorspringende Struktur
- 22: O-Ring
- 24: Ringnut
- 26: vorspringender Rand
- 28: Türflügel
- 30: Gelenkachsenelement
- 32: erstes Bandteil
- 34: zweites Bandteil
- 36: Gelenkband-Bereich
- 38: sacklochartige Ausnehmung
- 40: andere Seite
- 42: Nasenstruktur

## Patentansprüche

1. Abdeckelement (10) für ein Gelenkband (12), welches zumindest einen zu verkleidenden Gelenkband-Bereich (36) aufweist, in dem sacklochartige Ausnehmungen (38) ausgebildet sind, mit
einem flächigen Grundkörper (14) zur äußeren Verkleidung des Gelenkband-Bereichs (36), und mit
domförmig vorspringenden Strukturen (20) zum Einstecken in die sacklochartigen Ausnehmungen (38),
**dadurch gekennzeichnet, dass** über an den domförmig vorspringenden Strukturen (20) befestigte elastische O-Ringe (22) die jeweilige Ausnehmung (38) und die darin einsteckbare domförmig vorspringende Struktur (20) jeweils umfänglich kontaktierbar sind.

2. Abdeckelement nach Anspruch 1, **dadurch gekennzeichnet, dass** zumindest eine, insbesondere jede, der domförmig vorspringenden Strukturen (20) eine Ringnut (24) aufweist, in der ein Teil des jeweiligen elastischen O-Rings (22) einliegt.

3. Abdeckelement nach Anspruch 1 oder 2, **dadurch gekennzeichnet, dass** die domförmig vorspringenden Strukturen (20) einstückig mit dem flächigen Grundkörper (14) ausgebildet sind.

4. Abdeckelement nach Anspruch 3, **dadurch gekennzeichnet, dass** die domförmig vorspringenden Strukturen (20) durch spanendes Nachbearbeiten eines Rohlings des Abdeckelements (10) erstellt sind.

5. Gelenkband (12), insbesondere für eine Tür, mit
- mindestens einem Gelenkachsenelement (30),
- einem ersten Bandteil (32) und einem zweiten Bandteil (34), die über das mindestens eine Gelenkachsenelement (30) scharnierartig miteinander verbunden sind,
- mindestens einem Abdeckelement (10) mit einem flächigen Grundkörper (14) zur äußeren Verkleidung eines jeweiligen Gelenkband-Bereichs (36),
wobei in dem zu verkleidenden Gelenkband-Bereich (36) des jeweiligen Bandteils (32, 34) und/oder Gelenkachsenelements (30) sacklochartige Ausnehmungen (38) ausgebildet sind und das entsprechende Abdeckelement (10) domförmig vorspringende Strukturen (20) zum Einstecken in die sacklochartigen Ausnehmungen (38) aufweist,
**dadurch gekennzeichnet, dass** die jeweilige Ausnehmung (38) und die darin eingesteckte vorspringende Struktur (20) über einen elastischen O-Ring (22) umfänglich kontaktiert sind.

6. Gelenkband nach Anspruch 5, **dadurch gekennzeichnet, dass** das Abdeckelement (10) oder mindestens eines der Abdeckelemente (10) nach einem der Ansprüche 1 bis 4 ausgebildet ist.

7. Gelenkband nach Anspruch 5 oder 6, **dadurch gekennzeichnet, dass** die sacklochartigen Ausnehmungen (38) und die entsprechenden domförmig vorspringenden Strukturen (20) derart ausgestaltet sind, dass sie das jeweilige Bandteil (32, 34) oder Gelenkachsenelement (30) einerseits und das entsprechende Abdeckelement (10) andererseits über die jeweiligen elastischen O-Ringe (22) bezüglich der Einsteckrichtung kraft- und/oder formschlüssig verbinden.

8. Gelenkband nach einem der Ansprüche 5 bis 7, **dadurch gekennzeichnet, dass** zumindest eine, insbesondere jede, der domförmig vorspringenden Strukturen (20) eine Ringnut (24) aufweist, in der ein Teil des jeweiligen elastischen O-Rings (22) einliegt.

9. Gelenkband nach Anspruch 8, **dadurch gekennzeichnet, dass** in zumindest einer, insbesondere jeder, der sacklochartigen Ausnehmungen (38) zumindest eine Nasenstruktur (42) des entsprechenden Bandteils (32, 34) oder Gelenkachsenelements (30) hineinragt, die derart ausgebildet ist, dass sie bei eingesteckter domförmig vorspringender Struktur (20) den O-Ring (22) hintergreift.

10. Gelenkband nach einem der Ansprüche 5 bis 9, **dadurch gekennzeichnet, dass** das Abdeckelement (10) oder zumindest eines der Abdeckelemente (10) das entsprechende Bandteil (32, 34) oder Gelenkachsenelement (30) seitlich übergreift.

## Claims

1. Cover element (10) for a hinge (12) which comprises at least one hinge area (36) to be covered and in which blind-hole-like recesses (38) are formed, comprising
a flat base body (14) for covering the outside of the hinge area (36); and
dome-shaped projecting structures (20) for insertion into the blind-hole-like recesses (38),
**characterized in that**
the respective recess (38) and the dome-shaped projecting structure (20) insertable therein can each be circumferentially contacted via elastic O-rings (22) attached to the dome-shaped projecting structures (20).

2. Cover element according to claim 1, **characterized in that** at least one, in particular each, of the dome-shaped projecting structures (20) comprises an annular groove (24) in which a part of the respective elastic O-ring (22) is placed.

3. Cover element according to claim 1 or 2, **characterized in that** the dome-shaped projecting structures (20) are formed integrally with the flat base body (14).

4. Cover element according to claim 3, **characterized in that** the dome-shaped projecting structures (20) are produced by chip removing post-processing a blank of the cover element (10).

5. Hinge (12), in particular for a door, comprising:
at least one joint axis element (30);
a first hinge part (32) and a second hinge part (34), which are connected to one another in a hinge-like manner via the at least one joint axis element (30);
at least one cover element (10) comprising a flat base body (14) for covering the outside of a respective hinge area (36),
wherein blind-hole-like recesses (38) are formed in the hinge area (36) of the respective hinge part (32, 34) and/or joint axis element (30) to be covered and the corresponding cover element (10) comprises dome-shaped, projecting structures (20) for insertion into the blind-hole-like recesses (38),
**characterized in that**
the respective recess (38) and the projecting structure (20) inserted therein are circumferentially contacted via an elastic O-ring (22).

6. Hinge according to claim 5, **characterized in that** the cover element (10) or at least one of the cover elements (10) is configured according to any one of claims 1 to 4.

7. Hinge according to claim 5 or 6, **characterized in that** the blind-hole-like recesses (38) and the corresponding dome-shaped projecting structures (20) are configured in such a way that they connect the respective hinge part (32, 34) or joint axis element (30), on the one hand, and the corresponding cover element (10), on the other hand, via the respective elastic O-rings (22) with respect to the insertion direction in a force-fitting and/or form-fitting manner.

8. Hinge according to any one of claims 5 to 7, **characterized in that** at least one, in particular each, of the dome-shaped projecting structures (20) comprises an annular groove (24), in which a part of the respective elastic O-ring (22) is placed.

9. Hinge according to claim 8, **characterized in that** at least one lug structure (42) of the corresponding hinge part (32, 34) or joint axis element (30) projects into at least one, in particular each, of the blind-hole-like recesses (38), which lug structure (42) is configured in such a way that, when the dome-shaped projecting structure (20) is inserted, it engages behind the O-ring (22).

10. Hinge according to any one of claims 5 to 9, **characterized in that** the cover element (10) or at least one of the cover elements (10) overlaps laterally the corresponding hinge part (32, 34) or joint axis element (30).

## Revendications

1. Elément de recouvrement (10) pour une charnière (12), laquelle présente au moins une zone de charnière (36) à recouvrir dans laquelle sont formées des cavités (38) en forme de trous borgnes, avec
un corps de base (14) plat pour le revêtement extérieur de la zone de charnière (36), et avec
des structures (20) saillantes en forme de dômes prévues pour l'insertion dans les cavités (38) en forme de trous borgnes,
**caractérisé en ce qu'**une cavité (38) respective et la structure (20) saillante en forme de dôme y étant insérable peuvent être respectivement mises en contact circonférentiellement par le biais de joints toriques élastiques (22) fixés sur les structures (20) saillantes en forme de dômes.

2. Elément de recouvrement selon la revendication 1, **caractérisé en ce qu'**au moins une, en particulier, chacune des structures (20) saillantes en forme de dômes présente une rainure annulaire (24) dans laquelle est installée une partie du joint torique élastique (22) respectif.

3. Elément de recouvrement selon la revendication 1 ou la revendication 2, **caractérisé en ce que** les structures (20) saillantes en forme de dômes sont conçues en une seule pièce avec le corps de base (14) plat.

4. Elément de recouvrement selon la revendication 3, **caractérisé en ce que** les structures (20) saillantes en forme de dômes sont élaborées par une reprise d'usinage par enlèvement de copeaux d'une ébauche de l'élément de recouvrement (10).

5. Charnière (12), destinée notamment à une porte, avec
au moins un élément d'axe de charnière (30),
une première partie de planche (32) et une deuxième partie de planche (34) qui sont reliées entre elles sous forme d'une charnière par le biais de l'au moins un élément d'axe de charnière (30),
au moins un élément de recouvrement (10) avec un corps de base (14) plat pour le revêtement extérieur d'une zone de charnière (36) respective,
dans laquelle des cavités (38) en forme de trous borgnes sont formées dans la zone de charnière (36) à recouvrir de la partie de planche (32, 34) respective et/ou de l'élément d'axe de charnière (30) et l'élément de recouvrement (10) correspondant présente des structures (20) saillantes en forme de dômes destinées à l'insertion dans les cavités (38) en forme de trous borgnes,
**caractérisée en ce qu'**une cavité (38) respective et la structure (20) saillante en forme de dôme y étant insérable sont respectivement mises en contact circonférentiellement par le biais d'un joint torique élastique (22).

6. Charnière selon la revendication 5, **caractérisée en ce que** l'élément de recouvrement (10) ou au moins un des éléments de recouvrement (10) est réalisé selon l'une des revendications 1 à 4.

7. Charnière selon la revendication 5 ou la revendication 6, **caractérisée en ce que** les cavités (38) en formes de trous borgnes et les structures (20) saillantes en forme de dômes correspondantes sont conçues de telle manière qu'elles relient la partie de planche (32, 34) respective ou l'élément d'axe de charnière (30), d'une part, et l'élément de recouvrement (10), d'autre part, par complémentarité des matières et/ou des formes par rapport à la direction d'insertion par le biais des joints toriques élastiques (22) respectifs.

8. Charnière selon l'une des revendications 5 à 7, **caractérisée en ce qu'**au moins une, en particulier, chacune des structures (20) saillantes en forme de dômes présente une rainure annulaire (24) dans laquelle est installée une partie du joint torique élastique (22) respectif.

9. Charnière selon la revendication 8, **caractérisée en ce qu'**au moins une structure proéminente (42) de la partie de planche (32, 34) correspondante ou de l'élément d'axe de charnière (30) pénètre dans au moins une, en particulier, dans chacune des cavités (38) en forme de trous borgnes, qui est conçue de telle manière qu'elle passe derrière le joint torique (22) lorsque la structure (20) saillante en forme de dôme est insérée.

10. Charnière selon l'une des revendications 5 à 9, **caractérisée en ce que** l'élément de recouvrement (10), ou au moins un des éléments de recouvrement (10), passe latéralement devant la partie de planche (32, 34) correspondante ou l'élément d'axe de charnière (30).
